# FASCICULE DE BREVET EUROPEEN

(11) **EP 2 503 407 B1**
(45) Date de publication et mention de la délivrance du brevet: **28.06.2017**
(21) Numéro de dépôt: 12160160.3
(22) Date de dépôt: 19.03.2012
(51) Int. Cl.: G04B 13/00, G04B 19/26, G04B 19/253

(54) **Mouvement horloger comportant un actionneur instantané commandé par le mouvement**
Uhrwerk, das einen über die Bewegung gesteuerten Schnellauslöser umfasst
Timepiece movement comprising an instant actuator controlled by the movement

(30) Priorité: 23.03.2011 EP 11159422; 23.03.2011 EP 11159387
(43) Date de publication de la demande: 26.09.2012
(73) Titulaire: Montres Breguet SA, 1344 L'Abbaye (CH)
(72) Inventeur: Goeller, Eric, 25370 Les Hôpitaux Neufs (FR)
(74) Mandataire: Ravenel, Thierry Gérard Louis

(56) Documents cités:
- EP-A1- 1 746 470
- EP-A1- 1 801 671
- FR-A1- 2 165 705
- FR-A1- 2 232 788

## Description

### DOMAINE DE L'INVENTION

La présente invention concerne généralement un mouvement pour pièce d'horlogerie à complication comportant un actionneur instantané commandé par le mouvement et agencé pour actionner un mécanisme du mouvement en repoussant brusquement un élément de ce mécanisme à partir d'une position initiale, l'actionneur comprenant une roue traînante entraînée en rotation autour de son axe par le mouvement, un excentrique libre de tourner coaxialement à la roue traînante et agencé pour venir en butée contre la roue traînante de manière à être entraîné en rotation par cette dernière, un marteau rappelé par un ressort contre le pourtour de l'excentrique et agencé pour coopérer avec la courbe de l'excentrique de manière à faire tourner l'excentrique par rapport à la roue traînante, un mobile pivotant comportant une partie saillante libre de tourner coaxialement à la roue traînante, le mobile pivotant étant agencé pour être entraîné en rotation par l'excentrique, et la partie saillante du mobile pivotant étant prévue pour repousser au passage ledit élément du mécanisme, de manière à faire changé subitement, et pratiquement sans transition, l'état d'un mécanisme ou d'un affichage du mouvement. La présente invention concerne notamment un mouvement comportant un tel actionneur pour actionner la pince d'un mécanisme à équation du temps marchante.

### ART ANTERIEUR

La demande de brevet EP 2 503 412 déposée le 23 mars 2011 décrit un mouvement horloger comportant un dispositif à équation du temps marchante prévu pour entraîner une aiguille des minutes du temps solaire vrai en rotation coaxialement aux aiguilles des minutes et des heures du temps civil. Ce dispositif à équation du temps comporte notamment un mécanisme de correction comprenant une pince de blocage prévue pour maintenir l'aiguille des minutes du temps solaire solidaire de l'aiguille des minutes du temps civil. La pince de blocage est équipée d'un levier de commande qui est prévu pour écarter les mâchoires de la pince lorsqu'il est actionné, et pour laisser se refermer la pince lorsqu'il cesse d'être actionné. La fonction de la pince peut être assimilée à celle d'un mécanisme de débrayage agissant sur l'aiguille des minutes du temps solaire, une correction de la position de cette dernière étant possible uniquement lorsque les mâchoires de la pince sont écartées.

Selon le document susmentionné, un actionneur commandé par le mouvement est encore prévu pour exercer, à intervalles réguliers, une pression sur le levier de commande de la pince de blocage du dispositif à équation du temps marchante. Dès que l'actionneur provoque le débrayage de l'aiguille des minutes du temps solaire, les moyens de correction peuvent rappeller cette dernière vers la position angulaire qui est correcte à ce moment-là. Ensuite, après quelques instants, l'actionneur cesse d'actionner le levier de commande et les mâchoires de la pince se referment. Dès cet instant, l'angle entre l'aiguille des minutes du temps solaire et l'aiguille des minutes du temps civil est figé jusqu'au prochain actionnement.

On comprendra de ce qui précède que l'écart angulaire entre l'aiguille des minutes du temps civil et l'aiguille des minutes du temps solaire est déterminé, d'une part, par le décalage entre temps civil et temps solaire, et d'autre part, par la position de l'aiguille des minutes du temps civil
à l'instant précis où l'actionneur a cessé d'actionner le levier de commande. Avec ce système, il faut donc que l'aiguille des minutes du temps civil occupe une position bien précise à l'instant du blocage. Un besoin se fait donc sentir de disposer d'un actionneur avec lequel la transition entre l'état ouvert et l'état fermé de la pince de blocage se fait de manière franche, et pratiquement sans transition.

D'autre part, un problème qui se pose de manière plus générale avec les pièces d'horlogerie à complication concerne les manipulations effectuées par l'utilisateur et notamment la remise à l'heure, ou à la date, de la pièce d'horlogerie. En effet, si l'utilisateur effectue une mise à l'heure ou toute autre manipulation sur le mécanisme, pendant que la complication est en fonctionnement, cette manipulation risque de provoquer de la casse. C'est la raison pour laquelle, le mode d'emploi des montres à calendrier notamment, indiquent souvent qu'aucun réglage ne doit être effectué entre 22 heures et 1 heure du matin. Un besoin se fait donc sentir de disposer d'un actionneur instantané permettant de limiter au maximum le temps durant lequel une complication est en fonctionnement. Particulièrement, avec le dispositif à équation du temps marchante susmentionné, un besoin se fait sentir de réduire au minimum la durée durant laquelle la pince est ouverte et l'aiguille des minutes du temps solaire débrayée.

On connaît des mouvements horlogers qui comprennent un actionneur instantané et qui correspondent à la définition donnée en préambule. Le Brevet FR 2 232 788, notamment, décrit un mouvement horloger comportant un mécanisme de calendrier à avance instantanée. Ce mécanisme de calendrier est commandé par un actionneur instantané agencé pour assurer une avance par saut de l'indication de la date et de celle du jour de la semaine. L'actionneur décrit dans ce document est prévu pour déclencher de manière quasi instantanée le saut du calendrier d'un jour au suivant. Toutefois, bien que l'actionneur décrit soit capable de s'enclencher quasi instantanément, il n'est en revanche absolument pas prévu pour revenir rapidement à sa position de départ. Cet actionneur ne convient donc pas pour commander un actionnement transitoire, c'est-à-dire un actionnement limité dans le temps et, au cours duquel, le mécanisme actionné reprend soudainement sa position initiale.

Le document FR 2 165 705 décrit un mécanisme de quantième et de date instantané comprenant une roue entraîneuse sur laquelle sont montés libres en rotation des organes d'entrainement d'un anneau de quantième et d'une étoile, accouplés à la roue entraineuse par un doigt d'entrainement. Une came actionnée par un poussoir permet de déplacer les organes d'entrainement pour faire avancer l'anneau de quantième et l'étoile d'un pas.

De même, le document EP 1 746 470 décrit un mécanisme de quantième comprenant un mobile des quantièmes, un mobile d'entrainement, une came à saut instantané, un doigt en liaison cinématique avec la came pour entrainer le mobile des quantièmes.

De tels mécanismes ne correspondent pas à un actionneur agencé pour actionner un mécanisme en repoussant un élément de commande dudit mécanisme à partir d'une position initiale, et pour cesser d'actionner ledit mécanisme lorsque ledit élément de commande est ramené dans sa position initiale.

### BREF EXPOSE DE L'INVENTION

Un but de la présente invention est donc de remédier aux inconvénients qui viennent d'être mentionnés. La présente invention atteint ce but en fournissant un mouvement horloger comportant un actionneur instantané commandé par le mouvement et qui est conforme à la revendication 1 annexée.

On comprendra notamment que, grâce aux caractéristiques de l'invention, la durée de la période durant laquelle l'actionneur repousse l'élément du mécanisme à actionner n'est pas déterminée par la vitesse de rotation de la roue traînante, mais par une double détente. La première détente est le fait du ressort qui rappelle le marteau contre le pourtour de l'excentrique, alors que la seconde détente fait intervenir ladite force de rappel.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue schématique de dessus (depuis le côté ponts) d'un mode de réalisation exemplaire d'un dispositif à équation du temps marchante ;
- la figure 2 est une vue partielle en perspective du dispositif à équation du temps marchante de la figure 1 ;
- la figure 3 est une vue schématique partielle de dessus du dispositif à équation du temps marchante des figures 1 et 2, montrant notamment un mode particulier de réalisation de l'actionneur instantané de la présente invention ;
- la figure 4 est une vue schématique de dessous (depuis le côté cadran) montrant l'actionneur instantané de la figure 3 ;
- la figure 5 est une vue partielle agrandie de dessus montrant l'actionneur instantané des figures 3 et 4 dans sa configuration à l'instant qui précède le saut :
- la figure 6 est une vue partielle semblable à celle de la figure 5 et montrant la configuration de l'actionneur instantané pendant le saut ;
- la figure 7 est une vue schématique agrandie de l'excentrique de l'actionneur instantané des figure 3 à 6 dans sa configuration à l'instant qui précède le saut.

### DESCRIPTION DETAILLEE D'UN MODE DE REALISATION

Le mouvement d'horlogerie du présent exemple comporte un mécanisme de calendrier et un dispositif à équation du temps marchante. Précisons toutefois que la présente invention ne se limite pas uniquement à de tels mouvements d'horlogerie. Au contraire, la présente invention concerne de manière générale les mouvements horlogers à complication.

Dans la description qui suit, on ne décrira pas le mouvement d'horlogerie dans sa totalité mais seulement le mécanisme à équation du temps marchante et l'actionneur objet de l'invention. Concernant le calendrier, suffit de préciser que l'indication du quantième est mise en oeuvre de façon connue grâce à un mobile de 31 entraîné à raison d'un tour par mois, et que le mobile de 31 entraîne lui-même, par l'intermédiaire d'un train d'engrenages de rapport 1/12, une came d'équation du temps 101 prévue pour effectuer une révolution complète en un an. De façon connue, le rayon de la came d'équation du temps exprime en chaque point de sa circonférence la valeur de l'écart entre le temps civil et le temps solaire vrai pour un jour donné de l'année.

En se référant tout d'abord à la figure 1, on peut voir que le dispositif d'équation du temps marchante comporte également un levier pivoté 103. Ce levier est soumis à une action de rappel d'un ressort (non représenté) tendant à appliquer le palpeur 104 formant l'extrémité distale du levier contre la périphérie de la came d'équation du temps 101. Le levier pivoté 103 est solidaire en rotation d'un premier secteur denté 105 qui constitue le premier élément d'un rouage actionné par la came d'équation du temps 101. Outre le premier secteur denté, le rouage comprend une roue dentée 111 montée pivotante concentriquement à l'aiguillage du mouvement, ainsi qu'un premier mobile 107, formé d'un pignon et d'un secteur denté, et un second mobile 109 également formé d'un pignon et d'un secteur denté. Le premier et le second mobile sont intercalés entre le premier secteur denté et la roue dentée 111. Le premier secteur denté 105 engrène avec le pignon du premier mobile 107, le secteur denté du premier mobile engrène avec le pignon du second mobile 109, et enfin le secteur denté du second mobile engrène avec la roue dentée 111. Le rapport d'engrenage du rouage est choisi en fonction des dimensions de la came d'équation du temps 101, de façon à ce qu'une variation d'une minute de l'équation du temps se traduise au final par une rotation de 6° degrés de la roue dentée 111. On comprendra donc notamment que la position angulaire de la roue 111 est représentative de l'écart entre le temps civil et le temps solaire.

En se référant maintenant à la figure 2, on peut voir sur la figure que le mouvement comporte encore un mobile 125 dont l'axe 126 porte l'aiguille des minutes du temps civil (non représentée). Le mobile 125 sera appelé ci-après « la fausse-chaussée ». Le dispositif d'équation du temps marchante comporte encore un canon 113 ajusté librement sur l'axe 126 et qui porte l'aiguille des minutes du temps solaire (non représentée). On peut voir encore qu'une pince de blocage 121 entoure le canon 113. Cette pince est articulée sur un pivot 122 qui est fixé en position excentrique sur la planche de la fausse-chaussée 125. Un double ressort 120 rappelle les mâchoires de la pince de blocage contre l'extérieur du canon 113. Finalement, un petit levier en forme de T 124 est pivoté au niveau de la base du T sur la planche de la fausse-chaussée 125. Le petit levier 124 est agencé de manière à ce qu'une force exercée sur une première extrémité 126 de la barre du T conduise l'autre extrémité 128 à s'insérer entre les mâchoires de la pince 121 et à servir de coin pour les écarter. On comprendra que lorsque les mâchoires de la pince de blocage 121 sont fermées, le canon 113 est solidaire de la fausse-chaussée 125 qui l'entraîne en rotation. Ainsi, l'angle que fait l'aiguille des minutes du temps solaire avec l'aiguille des minutes du temps civil ne peut pas être modifié tant qu'aucune force n'est exercée sur l'extrémité 126 du petit levier de commande 124.

Le dispositif d'équation du temps marchante comporte encore un coeur 119 qui est chassé sur le canon 113 et un levier d'équation du temps 115 dont l'extrémité est rappelée contre le pourtour du coeur par un ressort 123. D'autre part, comme on peut le voir sur la figure 1, un bras radial référencé 112 est fixé sur la roue dentée 111. On peut voir sur la figure 2 que le bras 112 s'étend d'abord radialement jusqu'au-delà de la denture de la fausse-chaussée 125, pour s'incurver ensuite vers le haut et se terminer approximativement en regard du coeur 119. L'extrémité du bras 112 forme un petit support décentré 116, et on comprendra que la fonction de la roue dentée 111 avec son bras 112 est celle d'un châssis tournant. On peut voir encore sur la figure 2 que le petit support 116 sert tout à la fois de point d'ancrage pour le ressort 123 et de point de pivotement pour le levier d'équation du temps 115. On voit finalement que le levier d'équation du temps 115 porte à son extrémité un rouleau 117 et que ce rouleau est pressé contre le pourtour du coeur 119 par le ressort 123. De manière connue en soi, la force qu'exerce le rouleau 117 sur le coeur comporte une composante tangentielle qui tend à rappeler le coeur en direction de sa position angulaire d'équilibre stable, ou autrement dit, en direction de la position où le rouleau se trouve dans la coche du coeur.

Le dispositif d'équation du temps marchante est associé à un actionneur instantané sur lequel porte spécifiquement la présente invention. Cet actionneur instantané qui sera décrit en détail plus loin est entraîné par le mouvement.

Le fonctionnement du dispositif d'équation du temps marchante va maintenant être décrit. Comme on l'a vu, tant qu'aucune force n'est exercée sur le levier de commande 124, le canon 113 et le coeur 119 sont solidaires de la fausse-chaussée 125 qui les entraîne en rotation. Conformément à ce qui sera décrit plus avant, l'actionneur instantané est agencé pour appuyer sur l'extrémité 126 du petit levier 124 une fois toutes les 3 heures. L'actionneur instantané force ainsi les mâchoires de la pince de blocage 121 à s'entrouvrir et à relâcher leur pression sur le canon 113. Libéré par la pince, le canon pivote entraîné par le coeur jusqu'à ce que le rouleau 117 s'immobilise dans la coche du coeur. On comprendra que la position qu'occupe l'aiguille des minutes du temps solaire à ce moment précis dépend de la position angulaire du châssis 111 et donc de celle de la came d'équation du temps 101. Quelques instants plus tard, l'actionneur instantané cesse d'appuyer sur le levier de commande 124 et les mâchoires de la pince 121 se referment sur le canon 113 figeant pour les 3 prochaines heures l'angle entre les deux aiguilles des minutes. A ce propos, on comprendra que l'angle entre les deux aiguilles des minutes à l'instant où la pince 121 se referme sur le canon 113 est déterminé, d'une part, par la position de la came d'équation du temps, et d'autre part, par la position qu'occupe l'aiguille des minutes du temps civil à cet instant. La position qu'occupe l'aiguille des minutes du temps civil, à l'instant où les moyens de blocage se referment, est donc critique pour le fonctionnement d'un dispositif à équation du temps marchante comme celui du présent exemple.

L'actionneur instantané va maintenant être décrit en se référant aux figures 3 à 7. Dans le présent exemple, la fonction de l'actionneur instantané est de déclencher le mécanisme de correction de l'équation du temps marchante. Comme on peut le voir sur les figures, l'actionneur instantané comprend une roue traînante 205, un mobile pivotant comportant une partie saillante, ou doigt, 213 (figure 3) qui est monté fou sur l'axe de la roue traînante, un excentrique 207 (figure 4) qui est également monté fous sur l'axe de la roue traînante et, du côté opposé par rapport au doigt, un marteau, ou levier, 217 se terminant par une roulette 219 (figures 5 et 6), un ressort (non représenté) agencé pour rappeler la roulette du marteau contre le pourtour de l'excentrique, et enfin un culbuteur 209.

Dans le présent exemple, la roue traînante 205 est entraînée par la minuterie du mouvement (non représentée) à la vitesse sensiblement constante d'une révolution toutes les 3 heures. La roue traînante sera donc appelée ci-après « la roue de 3 heures ». On comprendra toutefois que l'invention ne se limite pas à cette vitesse de rotation particulière. En effet, selon l'invention, la roue 205 pourrait être entraînée à une vitesse absolument quelconque. Précisons toutefois que pour que le dispositif à équation du temps du présent exemple fonctionne, il faut que la roue 205 accomplisse exactement une révolution en N heures, le paramètre « N » pouvant être tout nombre entier plus grand ou égal à 1. On comprendra d'autre part que la chaîne cinématique qui entraîne la roue traînante ne passe pas nécessairement par la minuterie.

On peut voir sur la figure 7 que, dans le présent exemple, la forme de l'excentrique 207 est doublement asymétrique. En effet, d'une part, la distance séparant son pourtour de son centre de rotation n'est pas constante, et d'autre part, on observe également que le sommet de la courbe (c'est-à-dire le point le plus éloigné du centre de rotation) n'est pas situé à l'opposé de la naissance de la courbe (c'est dire du point le plus proche du centre de rotation). Le rayon aboutissant au sommet de la courbe (référencé u) (figure 7) et le rayon aboutissant à la naissance de la courbe (référencé v) partagent donc l'aire enfermée par la courbe en deux secteurs inégaux. Le plus grand de ces secteurs sera appelé ci-après le secteur à faible inclinaison 223, et le plus petit sera appelé le secteur à forte inclinaison 225. En se référant à nouveau aux figures 3, 5 et 6, on peut voir que la planche de la roue de 3 heures 205 est percée d'un oblong 206 qui définit un arc de cercle, et que l'excentrique 207 porte une goupille 215 qui est arrangée pour coulisser dans cet oblong. La présence de l'oblong permet à l'excentrique de pivoter relativement à la roue de 3 heures à l'intérieur d'un secteur dont l'étendue est limitée par les deux extrémités de l'oblong.

Sur la figure 5, la goupille 215 est représentée en butée contre une extrémité de l'oblong 206. Dans cette situation, la roue de 3 heures 205 entraîne l'excentrique 207 en rotation par l'intermédiaire de la goupille. La rotation de l'excentrique contraint d'autre part la roulette 219 à rouler sur le pourtour de ce dernier. De plus, le sens de rotation de la roue de 3 heures est tel que la roulette s'élève le long de la courbe, s'éloignant du centre de rotation, lorsqu'elle traverse le secteur à faible inclinaison 223, et redescend, rappelée par le ressort (non représenté) en direction du centre de rotation, lorsqu'elle traverse le secteur à forte inclinaison 225. Lorsque la roulette, qui forme la pane du marteau 217, traverse ainsi le secteur à forte inclinaison, la force exercée par le ressort sur le pourtour incliné de l'excentrique 207 a pour effet d'entraîner l'excentrique dans le même sens que la roue traînante. L'excentrique étant libre de pivoter relativement à la roue de 3 heures, la roulette 219 dévale rapidement l'incliné du sommet jusqu'à la naissance de la courbe, provoquant un soudain pivotement de l'excentrique et de la goupille 215 dans le sens de la marche. La chute de la roulette se termine lorsqu'elle vient s'immobiliser à la naissance de la courbe (dans la position représentée dans la figure 6).

La longueur de la goupille 215 est telle que son extrémité dépasse de l'oblong 206, de sorte qu'elle peut pousser le doigt 213. Sur la figure 5, le doigt 213 est représenté en butée contre la goupille. Dans cette situation, l'excentrique 207 entraîne le doigt 213 en rotation par l'intermédiaire de la goupille. Une fois par tour de la roue de 3 heures 205, le doigt rencontre le culbuteur 209 et soulève ce dernier. L'actionneur instantané est agencé de manière à ce que le doigt rencontre le culbuteur approximativement à l'instant où la roulette 219 commence à dévaler le pourtour incliné de l'excentrique. Ainsi, poussé par le marteau 217, le doigt pivote violement, soulevant le culbuteur 209 et glissant rapidement contre sa face concave, jusqu'à ce que le doigt ait dépassé le point de soulèvement maximum du culbuteur (comme représenté à la figure 6). Le ressort sera de préférence agencé pour exercer une poussée aussi forte que possible, de manière à ce que le mouvement de pivotement de l'excentrique et du doigt soit très rapide.

Comme on peut encore le voir sur les figures, lorsque le culbuteur 209 est soulevé par le doigt 213, le dos du culbuteur vient presser contre l'extrémité 126 du petit levier de commande 124 avec suffisamment de force pour faire s'entrouvrir les mâchoires de la pince de blocage 121 et pour libérer le canon 113. Pour entrouvrir les mâchoires de la pince de blocage, le culbuteur doit contraindre le double ressort 120, et on comprendra que, par réaction, le levier de commande et le culbuteur sont alors eux-mêmes rappelés contre la partie saillante (le doigt) 213 par le double ressort (120). Cette force de réaction est sans effet tant que le doigt 213 est poussé par la goupille 215 et que le point de soulèvement maximum du culbuteur n'est pas atteint. En revanche, dès que le doigt dépasse le point de soulèvement maximum du culbuteur (figure 6), la composante tangentielle de la force de réaction exercée par le culbuteur sur le doigt s'oriente dans le sens de la rotation. Le doigt étant alors libre de tourner relativement à l'excentrique et à la roue de 3 heures, le culbuteur retombe en éjectant le doigt. La pression du culbuteur sur le levier de commande s'interrompt donc soudainement, permettant à la pince de blocage d'immobiliser le canon à un instant bien précis.

On peut comprendre de ce qui précède la raison pour laquelle l'actionneur du présent exemple est dit « instantané ». En effet, selon l'invention, la durée de la période durant laquelle l'actionneur appuie sur le levier 124 n'est pas déterminée par la vitesse de rotation de la roue traînante, mais par une double détente faisant intervenir d'abord le puissant ressort de rappel du marteau 217 et ensuite le double ressort 120. D'autre part, comme expliqué plus haut, l'actionneur instantané détermine également à quel moment les moyens de blocage libèrent le canon 113 et à quel moment ils le bloquent à nouveau. Les révolutions de la roue traînante 205 prenant exactement 3 heures, la position de l'aiguille des minutes du temps civil à l'instant où les moyens de blocage sont actionnés est toujours la même. On agence de préférence le dispositif d'équation du temps marchante pour que l'aiguille des minutes du temps civil occupe la position « 12 heures » à l'instant où les moyens de blocage bloquent à nouveau le canon après l'avoir laissé libre quelques instants.

On comprendra en outre que diverses modifications et/ou améliorations évidentes pour un homme du métier peuvent être apportées au mode de réalisation qui fait l'objet de la présente description sans sortir du cadre de la présente invention définie par les revendications annexées. En particulier, la présence du culbuteur 209 n'est pas essentielle à l'invention. En effet, même si, dans le présent exemple, la partie saillante (le doigt) 213 repousse l'élément du mécanisme (le levier de commande 124 du dispositif à équation du temps marchante) par l'intermédiaire du culbuteur 209, la partie saillante pourrait tout aussi bien entrer directement en contact avec l'élément du mécanisme pour le repousser.

## Revendications

1. Mouvement horloger comportant un actionneur instantané commandé par le mouvement et agencé pour actionner un mécanisme du mouvement en repoussant brusquement un élément de commande (124) du dit mécanisme à partir d'une position initiale, l'actionneur comprenant une roue traînante (205) entraînée en rotation autour de son axe par le mouvement, un excentrique (207) libre de tourner coaxialement à la roue traînante et agencé pour venir en butée contre la roue traînante de manière à être entraîné en rotation par cette dernière, un marteau (217) rappelé par un ressort contre le pourtour de l'excentrique et agencé pour coopérer avec la courbe de l'excentrique de manière à faire tourner l'excentrique par rapport à la roue traînante, un mobile pivotant comportant une partie saillante (213) libre de tourner coaxialement à la roue traînante, le mobile pivotant étant agencé pour être entraîné en rotation par l'excentrique et la partie saillante (213) du mobile pivotant étant prévue pour repousser au passage ledit élément de commande du mécanisme, **caractérisé en ce que** la partie saillante (213) du mobile pivotant est agencée pour écarter passagèrement l'élément de commande (124) du mécanisme de sa position initiale à l'encontre d'une force de rappel, **en ce que** la force de rappel est prévue pour ensuite ramener l'élément de commande du mécanisme dans sa position initiale, et **en ce que** le mobile pivotant est libre de tourner d'un angle limité par rapport à l'excentrique, de manière à éjecter la partie saillante (213) par pivotement du mobile pivotant relativement à l'excentrique (207) pour cesser l'actionnement du mécanisme par l'actionneur lorsque l'élément de commande du mécanisme est ramené dans sa position initiale par la force de rappel.

2. Mouvement horloger selon la revendication 1, **caractérisé en ce que** le marteau (217) se termine par une roulette (219) agencée pour rouler sur le pourtour de l'excentrique.

3. Mouvement horloger selon la revendication 1 ou 2, **caractérisé en ce que** l'excentrique (207) est entraîné par la roue traînante (205) par l'intermédiaire d'une goupille (215) agencée pour coulisser dans un oblong (206) de manière à permettre à l'excentrique de tourner librement par rapport à la roue traînante d'un angle déterminé, une extrémité de l'oblong et la goupille étant en outre agencées pour avoir la possibilité de venir en butée l'une contre l'autre.

4. Mouvement horloger selon la revendication 1 ou 2, **caractérisé en ce que** le mobile pivotant comportant une partie saillante (213) est entraîné par l'excentrique (207) par l'intermédiaire d'une goupille (215), la partie saillante et la goupille étant agencées pour avoir la possibilité de venir en butée l'une contre l'autre.

5. Mouvement horloger selon les revendications 3 et 4, **caractérisé en ce que** l'excentrique (207) est entraîné par la roue traînante (205) par l'intermédiaire de la même goupille (215) qui entraîne également le mobile pivotant comportant une partie saillante (213).

6. Mouvement horloger selon la revendication 3, **caractérisé en ce que** l'oblong (206) est formé dans la planche de la roue traînante (205), et **en ce que** la goupille (215) est solidaire de l'excentrique (207).

7. Mouvement horloger selon la revendication 4, **caractérisé en ce que** la partie saillante est réalisée sous la forme d'un doigt (213), et **en ce que** la goupille (215) est solidaire de l'excentrique.

8. Mouvement horloger selon les revendications 6 et 7, **caractérisé en ce que** l'excentrique (207) est entraîné par la roue traînante (205) par l'intermédiaire de la même goupille (215) qui entraîne également le doigt (213) du mobile pivotant.

9. Mouvement horloger selon l'une des revendications précédentes, **caractérisé en ce que** le mobile pivotant comportant une partie saillante (213) et l'excentrique (207) sont disposés de part et d'autre de la roue traînante (205).

10. Mouvement horloger selon l'une des revendications précédentes, **caractérisé en ce que** l'actionneur instantané comporte encore un culbuteur (209), et **en ce que** la partie saillante (213) du mobile pivotant est agencée pour repousser l'élément de commande (124) d'un mécanisme par l'intermédiaire du culbuteur.

## Patentansprüche

1. Uhrwerk, umfassend einen Augenblicksantrieb, der durch das Werk betätigt wird und dafür ausgelegt ist, einen Mechanismus des Werks zu betätigen, indem ein Betätigungselement (124) des Mechanismus aus einer Anfangsposition momentan zurückgedrängt wird, wobei der Antrieb umfasst: ein Schlepprad (205), das durch das Werk um seine Achse in Drehung versetzt wird, einen Exzenter (207), der sich koaxial zu dem Schlepprad frei drehen kann und dafür ausgelegt ist, gegen das Schlepprad gedrückt anzuliegen, derart, dass er durch dieses Letztere in Drehung versetzt wird, einen Hammer (217), der gegen den Umfang des Exzenters mittels einer Feder zurückgefahren wird und dafür ausgelegt ist, mit der Exzenterkurve zusammenzuwirken, derart, dass der Exzenter in Bezug auf das Schlepprad gedreht wird, und ein Drehteil, das einen vorstehenden Teil (213) aufweist, der sich koaxial zu dem Schlepprad frei drehen kann, wobei das Drehteil dafür ausgelegt ist, durch den Exzenter in Drehung versetzt zu werden, und wobei der vorstehende Teil (213) des Drehteils vorgesehen ist, das Betätigungselement des Mechanismus in die Bahn zurückzudrängen, **dadurch gekennzeichnet, dass** der vorstehende Teil (213) des Drehteils dafür ausgelegt ist, das Betätigungselement (124) des Mechanismus entgegen einer Rückstellkraft vorübergehend von seiner Anfangsposition zu verdrängen, dass die Rückstellkraft vorgesehen ist, um anschließend das Betätigungselement des Mechanismus in seine Anfangsposition zurückzustellen, und dass das Drehteil in Bezug auf den Exzenter um einen begrenzten Winkel frei drehbar ist, damit der vorstehende Teil (213) durch Drehen des Drehteils in Bezug auf den Exzenter (207) ausgeworfen wird, um die Betätigung des Mechanismus durch den Antrieb zu beenden, wenn das Betätigungselement des Mechanismus durch die Rückstellkraft in seine Anfangsposition zurückgestellt worden ist.

2. Uhrwerk nach Anspruch 1, **dadurch gekennzeichnet, dass** der Hammer (217) in einer Rolle (219) endet, die dafür ausgelegt ist, auf dem Umfang des Exzenters zu rollen.

3. Uhrwerk nach Anspruch 1 oder 2, **dadurch gekennzeichnet, dass** der Exzenter (207) durch das Schlepprad (205) über einen Zapfen (215), der dafür ausgelegt ist, in einem Langloch (206) zu gleiten, angetrieben wird, derart, dass dem Exzenter ermöglicht wird, sich in Bezug auf das Schlepprad um einen bestimmten Winkel frei zu drehen, wobei ein Ende des Langlochs und der Zapfen außerdem dafür ausgelegt sind, gegenseitig in Anschlag gelangen zu können.

4. Uhrwerk nach Anspruch 1 oder 2, **dadurch gekennzeichnet, dass** das Drehteil, das einen vorstehenden Teil (213) aufweist, durch den Exzenter (207) über einen Zapfen (215) angetrieben wird, wobei der vorstehende Teil und der Zapfen dafür ausgelegt sind, gegenseitig in Anschlag gelangen zu können.

5. Uhrwerk nach den Ansprüchen 3 und 4, **dadurch gekennzeichnet, dass** der Exzenter (207) durch das Schlepprad (205) über denselben Zapfen (215) angetrieben wird, der auch das Drehteil, das den vorstehenden Teil (213) aufweist, antreibt.

6. Uhrwerk nach Anspruch 3, **dadurch gekennzeichnet, dass** das Langloch (206) in der Fläche des Schlepprades (205) ausgebildet ist und dass der Zapfen (215) mit dem Exzenter (207) fest verbunden ist.

7. Uhrwerk nach Anspruch 4, **dadurch gekennzeichnet, dass** der vorstehende Teil in Form eines Fingers (213) ausgebildet ist und dass der Zapfen (215) mit dem Exzenter fest verbunden ist.

8. Uhrwerk nach den Ansprüchen 6 und 7, **dadurch gekennzeichnet, dass** der Exzenter (207) durch das Schlepprad (205) über denselben Zapfen (215) angetrieben wird, der auch den Finger (213) des Drehteils antreibt.

9. Uhrwerk nach einem der vorhergehenden Ansprüche, **dadurch gekennzeichnet, dass** das Drehteil, das einen vorstehenden Teil (213) aufweist, und der Exzenter (207) beiderseits des Schlepprades (205) angeordnet sind.

10. Uhrwerk nach einem der vorhergehenden Ansprüche, **dadurch gekennzeichnet, dass** der Augenblickantrieb ferner einen Kipphebel (209) umfasst und dass der vorstehende Teil (213) des Drehteils dafür ausgelegt ist, das Betätigungselement (124) eines Mechanismus über den Kipphebel zurückzudrängen.

## Claims

1. Timepiece movement including an instantaneous actuator controlled by the movement and arranged to actuate a mechanism of the movement by abruptly pushing a control element (124) of said mechanism away from an initial position, the actuator comprising a trailing wheel (205) driven in rotation about the axis thereof by the movement, an eccentric (207) which is free to rotate coaxially to the trailing wheel and arranged to abut against and therefore be driven by the trailing wheel, a hammer (217) returned by a spring against the periphery of the eccentric and arranged to cooperate with the curve of the eccentric so as to rotate the eccentric with respect to the trailing wheel, a pivoting wheel set comprising a projecting portion (213) which is free to rotate coaxially to the trailing wheel, the pivoting wheel set being arranged to be driven in rotation by the eccentric and the projecting portion (213) of the pivoting wheel set being arranged to push said control element of the mechanism away in passing, **characterized in that** the projecting portion (213) of the pivoting wheel set is arranged to move the control element (124) temporarily away from the initial position thereof against a return force, **in that** the return force is arranged to then return the control element of the mechanism to the initial position thereof, and **in that** the pivoting wheel set is free to rotate at a limited angle relative to the eccentric, so as to eject the projecting portion (213) via the pivoting of the pivoting wheel set relative to the eccentric (207) in such a way that the actuator stops actuating the mechanism when the control element of the mechanism is returned to the initial position thereof by the return force.

2. Timepiece movement according to claim 1, **characterized in that** the hammer (217) ends in a small roller (219) arranged to roll over the periphery of the eccentric.

3. Timepiece movement according to claim 1 or 2, **characterized in that** the eccentric (207) is driven by the trailing wheel (205) via a pin (215) arranged to slide inside an oblong (206) so as to allow the eccentric to rotate freely relative to the trailing wheel within a determined angle, one end of the oblong and the pin further being arranged to have the possibility of abutting against each other.

4. Timepiece movement according to claim 1 or 2, **characterized in that** the pivoting wheel set comprising a projecting portion (213) is driven by the eccentric (207) via a pin (215), the projecting portion and the pin being arranged to have the possibility of abutting against each other.

5. Timepiece movement according to claims 3 and 4, **characterized in that** the eccentric (207) is driven by the trailing wheel (205) via the same pin (215) which also drives the pivoting wheel set comprising a projecting portion (213).

6. Timepiece movement according to claim 3, **characterized in that** the oblong (206) is formed in the plate of the trailing wheel (205), and **in that** the pin (215) is integral with the eccentric (207).

7. Timepiece movement according to claim 4, **characterized in that** the projecting portion is made in the form of a finger (213) and **in that** the pin (215) is integral with the eccentric.

8. Timepiece movement according to claims 6 and 7, **characterized in that** the eccentric (207) is driven by the trailing wheel (205) via the same pin (215) which drives the finger (213) of the pivoting wheel set.

9. Timepiece movement according to any of the preceding claims, **characterized in that** the pivoting wheel set comprising a projecting portion (213) and the eccentric (207) are arranged on either side of the trailing wheel (205).

10. Timepiece movement according to any of the preceding claims, **characterized in that** the instantaneous actuator further comprises a tip-lever (209) and **in that** the projecting portion (213) of the pivoting wheel set is arranged to push away the control element (124) of a mechanism via the tip-lever.
